# EUROPÄISCHE PATENTSCHRIFT

(11) **EP 0 313 582 B1**
(45) Veröffentlichungstag und Bekanntmachung des Hinweises auf die Patenterteilung: **01.04.1992**
(21) Anmeldenummer: 87905452.6
(22) Anmeldetag: 25.08.1987
(51) Int. Cl.: H05B 6/64, H05B 6/78, H01J 23/00

(54) **EINRICHTUNG ZUR WÄRMEBEHANDLUNG, INSBESONDERE ZUM TROCKNEN, VON LEDER UND DERGL.**
INSTALLATION FOR HEAT TREATMENT, IN PARTICULAR FOR DRYING LEATHER AND SIMILAR
INSTALLATION DE TRAITEMENT THERMIQUE, NOTAMMENT DE SECHAGE DU CUIR ET SIMILAIRE

(30) Priorität: 05.09.1986 CH 3569/86
(43) Veröffentlichungstag der Anmeldung: 03.05.1989
(73) Patentinhaber: DOKOUPIL, Jiri, D-65549 Limburg (DE)
(72) Erfinder: KUZORA, Thaddäus, D-8013 Haar (DE); DOKOUPIL, Jiri, D-6251 Gückingen (DE)
(86) Internationale Anmeldenummer: EP8700479
(87) Internationale Veröffentlichungsnummer: WO8801825

(56) Entgegenhaltungen:
- DE-A- 2 013 549
- DE-B-11 836 15
- FR-A- 1 554 394
- FR-A- 2 076 405
- US-A- 3 476 904
- US-A- 3 699 899
- US-A- 3 702 386
- US-A- 3 963 952
- US-A- 4 176 268

## Beschreibung

Die Erfindung betrifft eine Einrichtung zur Wärmebehandlung, insbesondere zum Trocknen, von Leder und dergl., mit einer Behandlungskammer und einer Heizeinruchtung, die eine Mehrzahl von mit mindestens einer Umlauf-Flüssigkeitskühlvorrichtung (KV) versehenen Magnetrons (MG) aufweist. Eine Einrichtung dieser Art ist bekannt aus der FR-A-2 076 405. Hierauf bezieht sich die hauptsächliche Aufgabe der Erfindung, nämlich die Gestaltung einer solchen Einrichtung in der Weise, dass eine hohe Verfügbarkeit und einfache Wartung bzw. Instandsetzung der Heizeinrichtung gewährleistet ist. Die Lösung dieser Aufgabe kennzeichnet sich dadurch, dass die Heizeinrichtung mindestens ein in einer Ausnehmung der Behälterwandung befestigtes Magnetron mit einer Kühlvorrichtung aufweist, die mit der Behälterwandung verbunden ist, und dass wenigstens eine die eine begrenzte Lebensdauer aufweisenden Bestandteile des Magnetrons umfassende Baueinheit gesondert von der Kühlvorrichtung auswechselbar ausgebildet ist.

Durch diese Massnahmen wird erreicht, dass die eine begrenzte Lebensdauer aufweisenden Teile der Magnetronheizung leicht und rasch austauschbar gestaltet werden können, während die in ihrer Lebensdauer praktisch unbegrenzte Kühlvorrichtung mit ihrer vergleichsweise umfangreichen und komplizierten sowie empfindliche Dichtungsteile aufweisenden Konstruktion fest mit der Behälterwandung verbunden bleiben kann.

Die Erfindungsaufgabe erstreckt sich weiterhin darauf, eine Einrichtung der vorliegenden Art mit einer Flüssigkeits-Umlaufkühlung so auszugestalten, dass der energetische Gesamtwirkungsgrad verbessert ist. Die Lösung dieser Aufgabe kennzeichnet sich dadurch, dass die Heizeinrichtung mindestens ein Magnetron mit einer Kühlvorrichtung aufweist, die an ein Kühlflüssigkeits-Umlaufsystem angeschlossen ist, das Wärmetauschmittel für die Uebertragung der Abwärme des Magnetrons auf eine Heizeinrichtung aufweist.

Endlich erstreckt sich die Erfindungsaufgabe darauf, eine Behandlungseinrichtung der vorliegenden Art so zu gestalten, dass ein hoher Ausnutzungsgrad mit geringen Stillstandszeiten für das Be- und Entladen der Behandlungskammer erreichbar ist. Die Lösung dieser Aufgabe geht aus von einer Einrichtung zur Wärmebehandlung, insbesondere zum Trocknen, von Leder und dergl., mit einer Behandlungskammer und mindestens einem in die Behandlungskammer einfahrbaren und aus dieser ausfahrbaren, jeweils eine Ladung des Behandlungsgutes tragenden Beschickungswagen. Die Lösung kennzeichnet sich dadurch, dass die Behandlungskammer zwei in diametralen Wandungen angeordnete Türen und eine Bewegungsbahn für das Durchschieben des Beschickungswagens aufweist. Damit kann das Ausfahren einer behandelten Charge und das Einfahren einer neuen Charge praktisch gleichzeitig durchgeführt werden.

Die Erfindung wird anhand des in den Zeichnungen schematisch dargestellten Ausführungsbeispiels näher erläutert.

Fig.1 und 2 zeigt eine Einrichtung zum Trocknen von Leder und dergl. mit einer Behandlungskammer TR, in deren Wandung W eine Heizeinrichtung mit einer Mehrzahl von in Ausnehmungen der Behälterwandung W befestigten Magnetronen MG mit je einer Kühlvorrichtung KV vorgesehen ist. Letztere ist mit der Behälterwandung W verbunden. Die eine begrenzte Lebensdauer aufweisenden Bestandteile des Magnetrons umfassende Baueinheit WEB ist gesondert von der Kühlvorrichtung KV auswechselbar ausgebildet. Die auswechselbare Baueinheit WEB umfasst den schwingungsaktiven Teil SMG und den Abstrahlungsteil AS des Magnetrons.

Der Magnetteil MA des Magnetrons ist mit der Behälterwandung über die Kühlvorrichtung KV verbunden, weil er im allgemeinen
- jedenfalls bei Ausbildung als Dauermagnet - ebenfalls eine praktisch unbegrenzte Lebensdauer aufweist. Insbesondere bei Verwendung eines Elektromagneten kann jedoch die auswechselbare Baueinheit WEB auch den Magnetteil des Magnetrons umfassen. Die auswechselbare Baueinheit ist mit einem flansch FL versehen, an dem eine leicht lösbare Wechselbefestigung, z.B. eine Verschraubung, angreift. mit dem Magnetron ist dessen Hochspannungsanschluss HS leicht entfernbar.

Die Kühlvorrichtung umfasst einen ringförmigen Kühlraum KL, an den ein Kühlwasserzulauf KZ und ein Kühlwasserablauf KA angeschlossen ist. An sich übliche, nicht dargestellte Umlaufmittel sorgen für den Kühlmittelaustausch. Dieses Umlaufsystem enthält erfindungsgemäss mindestens einen ebenfalls an sich üblichen Wärmetauscher für die Uebertragung der Abwärme des Magnetrons auf eine Heizeinrichtung.

Wie aus Fig.3 hervorgeht, ist ein in die Behandlungskammer einfahrbarer und aus dieser ausfahrbarer, jeweils eine Ladung des Behandlungsgutes tragender Beschickungswagen BW vorgesehen. Die Behandlungskammer weist zwei in diametralen Wandungen angeordnete Türen STE, STA und eine Bewegungsbahn BB für das Durchschieben des Beschickungswagens BW auf. Jeweils eine der Türen, nämlich STE, ist für das Einfahren und die andere Türe STA für das Ausfahren des Beschickungswagens vorgesehen. Dieser ist mit einem vielachsigen Doppelradsatz RS für das stetige Ueberfahren der Türschwellenbereiche mit ihren praktisch unvermeidbaren Fugen F versehen. Auf diese Weise kann der Beschickungswagen rasch und störungsfrei zwischen den äusseren Rollbahnen RB und der in der Behandlungskammer TR angeordneten Bewegungsbahn BB verfahren werden.

In Fig. 4 ist eine Beschickungsalternative der Behandlungskammer TR abgebildet. Der Beschickungswagen BW ist als flacher Rahmer FR ausgebildet und wird auf Schienen SCH in den oberen Teil der Behandlungskammer TR eingeführt. Vor der Behandlungskammer TR ist für diesen flachen Rahmen FR ein fahrbares Gestell FG angeordnet. Der flache Rahmen FR kann auch vor der Behandlungskammer TR mittels eines festen Schienensystems FSCH aufgenommen werden.

Fig. 5 - An den flachen Rahmen FR sind Stangen aus für Mikrowellen durchlässigem Kunststoff STM und Klammern für Leder aus für Mikrowellen durchlässigem Kunststoff KLM angeordnet. Somit werden die Teile aus Stahl, die eine Störung des elektromagnetischen Feldes in der Behandlungskammer TR hervorrufen könnten, auf ein Minimum reduziert.

## Patentansprüche

1. Einrichtung zur Wärmebehandlung, insbesondere zum Trocknen, von Leder und dergl., mit einer Behandlungskammer und einer Heizeinrichtung, die eine Mehrzahl von mit mindestens einer Umlauf-Flüssigkeitskühlvorrichtung (KV) versehenen Magnetrons (MG) aufweist, dadurch gekennzeichnet, dass jeweils einer Magnetron-Baugruppe, die mindestens einen schwingungsaktiven Magnetronteil (SMG) und einen Abstrahlungsteil (AS) umfasst, eine mit dieser Baugruppe lösbar verbundene Flüssigkeitskammer (KL) der Umlauf-Flüssigkeitskühlvorrichtung (KV) zugeordnet ist.

2. Einrichtung nach Anspruch 1, dadurch gekennzeichnet, dass die mit der Flüssigkeitskammer (KL) verbundene Magnetron-Baugruppe auch den Magnetteil (MA) umfasst.

3. Einrichtung zur Wärmebehandlung, insbesondere zum Trocknen, von leder und dergl., mit einer Behandlungskammer und mindestens einer Heizeinrichtung, die eine Mehrzahl von mit mindestens einer Umlauf-Flüssigkeitskühlvorrichtung (KV) versehenen Magnetrons (MG) aufweist, insbesondere nach einem der vorangehenden Ansprüche, dadurch gekennzeichnet, dass die Flüssigkeitskühlvorrichtung (KV) an ein Wärmetauschsystem zur Ausnutzung der Magnetron-Verlustwärme angeschlossen ist.

4. Einrichtung zur Wärmebehandlung, insbesondere zum Trocknen, von Leder und dergl., mit einer Behandlungskammer und mindestens einem in die Behandlungskammer einfahrbaren und aus dieser ausfahrbaren, jeweils eine Ladung des Behandlungsgutes tragenden Beschickungswagen, insbesondere nach einem der vorangehenden Ansprüche, dadurch gekennzeichnet, daß die Behandlungskammer (TR) zwei in diametralen Wandungen angeordnete Türen (STE, STA) und eine Bewegungsbahn (BB) für das Durchschieben des Beschickungswagens (BW) aufweist.

5. Einrichtung nach Anspruch 4 dadurch gekennzeichnet, daß jeweils eine der Türen (STE) für das Einfahren und die andere Türe (STA) für das Ausfahren des Beschikkungswagens (BW) vorgesehen ist.

6. Einrichtung nach Anspruch 4 oder 5 dadurch gekennzeichnet, daß der Beschickungswagen (BW) mit einem mindestens dreiachsigen Doppelradsatz (RS) für das stetige Überfahren der Türschwellenbereiche (F) versehen ist.

7. Einrichtung zur Wärmebehandlung, insbesondere zum Trocknen, von Leder und dergl., mit einer Behandlungskammer und mindestens einem in die Behandlungskammer einfahrbaren und aus dieser ausfahrbaren, jeweils eine Ladung des Behandlungsgutes tragenden Beschickungswagen, insbesondere nach einem der vorangehenden Ansprüche, dadurch gekennzeichnet, dass der Beschickungswagen (BW) als flacher Rahmen (FR) ausgebildet und im oberen Teil der Behandlungskammer (TR) angebrachten Trag- und Führungsschienen (SCH) zugeordnet ist.

8. Einrichtung nach Anspruch 7, dadurch gekennzeichnet, dass der Rahmen (FR) an einem vor der Behandlungskammer (TR) angeordneten Schienensystem (FSCH) beweglich gelagert ist.

9. Einrichtung nach Anspruch 7, dadurch gekennzeichnet, dass der Rahmen (FR) mittels eines vor der Behandlungskammer (TR) angeordneten, ortsbeweglichen Gestells (FG) verfahrbar ausgebildet ist.

10. Einrichtung nach einem der Ansprüche 7 bis 9, dadurch gekennzeichnet, dass der Rahmen (FR) Tragstangen (STM) und Tragklammern für das Behandlungsgut aus für Mikrowellen durchlässigem Kunststoff aufweist.

## Revendications

1. Dispositif de traitement thermique, en particulier pour sécher le cuir et matériaux assimilés, comprenant une chambre de traitement et un dispositif de chauffage présentant une majorité de magnétrons (MG) dotés d'au moins un dispositif de refroidissement de liquide en circuit fermé (KV), **caractérisé en ce qu**'à un groupe de magnétrons, comprenant au moins un magnétron émettant des oscillations (SMG) et un élément de rayonnement (AS), est affectée une chambre à liquide (KL) du dispositif de refroidissement de liquide en circuit fermé (KV), ladite chambre étant reliée de manière démontable à ce groupe.

2. Dispositif selon revendication 1, **caractérisé en ce que** le groupe de magnétrons relié à la chambre à liquide (KL) comprend aussi la partie aimant (MA).

3. Dispositif de traitement thermique, en particulier pour sécher le cuir et matériaux assimilés, comprenant une chambre de traitement et au moins un dispositif de chauffage, présentant une majorité de magnétrons (MG) dotés d'au moins un dispositif de refroidissement de liquide en circuit fermé (KV), en particulier selon l'une des précédentes revendications, **caractérisé en ce que** le dispositif de refroidissemt de liquide en circuit fermé (KV) est raccordé à un échangeur de chaleur récupérant la chaleur dissipée par les magnétrons.

4. Dispositif de traitement thermique, en particulier pour sécher le cuir et matériaux assimilés, comprenant une chambre de traitement et au moins un chariot de chargement porteur chaque fois d'une cargaison du matériau à traiter et pouvant pénétrer dans la chambre de traitement et ressortir de celle-ci en roulant. en particulier selon l'une des revendications précédentes, **caractérisé en ce que** la chambre de traitement (TR) présente deux portières (STE, STA) ménagées dans deux parois diamétralement opposées ainsi qu'une piste de déplacement (BB) permettant la traversée du chariot de chargement (BW).

5. Dispositif selon revendication 4, **caractérisé en ce que** l'une des portières est prévue respectivement pour la pénétration du chariot (STE) et l'autre portière (STA) pour la sortie du chariot de chargement (BW).

6. Dispositif selon la revendication 4 ou 5, **caractérisé en ce que** le chariot de chargement (BW) est équipé d'au moins un jeu de roues jumelées à essieu tridem (RS) lui permettant de franchir constamment les secteurs correspondant aux seuils des portières (F).

7. Dispositif de traitement thermique, en particulier pour sécher le cuir et matériaux assimilés, comprenant une chambre de traitement et au moins un chariot de chargement porteur chaque fois d'une cargaison du matériau à traiter et pouvant pénétrer dans la chambre de traitement et ressortir de celle-ci en roulant, en particulier selon l'une des revendications précédentes, **caractérisé en ce que** le chariot de chargement (BW) a la forme d'un bâti plat (FR) et en ce qu'il est monté sur des rails porteurs et directeurs (SCH) situés à la partie supérieure de la chambre de traitement (TR).

8. Dispositif selon revendication 7, **caractérisé en ce que** le bâti (FR) s'appuie de façon mobile contre un système de rails (FSCH) disposé en amont de la chambre (TR).

9. Dispositif selon revendication 8, **caractérisé en ce que** le bâti (FR) est construit de sorte à se déplacer au moyen d'un châssis localement mobile (FG) situé en amont de la chambre de traitement (TR).

10. Dispositif selon l'une des revendications 7 à 9, **caractérisé en ce que** le bâti (FR) présente des barres porteuses (STM) et pinces porteuses des matériaux à traiter fabriquées en une matière plastique transparente aux micro-ondes.

## Claims

1. Device for heat treatment, in particular for drying, of leather and the like, with a treatment chamber and a heating device, which device comprises a plurality of magnetrons (MG), furnished with a least one circulating liquid cooling device (KV), characterized in that, in each case, a magnetron component group, which comprises at least one oscillation-active magnetron part (SMG) and one radiating part (AS), comprises a liquid chamber (KL) of the circulating liquid cooling device (KV), disengageably connected to this component group.

2. A device according to claim 1, characterized in that the magnetron component group, connected to the liquid chamber (KL), includes also the magnet part (MA).

3. Device for heat treatment, in particular for drying, of leather and the like, with a treatment chamber and at least one heating device, which exhibits a pluratily of magnetrons (MG), furnished with at least one circulating liquid cooling device (KV), in particulat according to one of the prededing claims, characterized in that the liquid cooling device (KV) is connected to a heat exchange system for utilisation of the heat dissipated by the magnetron.

4. Device for heat treatment, in particulat for drying, of leather and the like, with a treatment chamber and at least one charge carriage, movable into the treatment chamber and removable from the treatment chamber, and carrying in each case a load of the material to be treated, in particular according to one of the preceding claims, characterized in that the treatment chamber (TR) exhibits two doors (STE, STA), disposed in opposite walls, and a motion path track (BB) for the sliding through of the charge carriage (BW).

5. Device according to claim 4, characterized in that, in each case, one of the doors (STE) is provided for the entering, an the other door (STA) is provided for the exiting of the charge carriage (BW).

6. Device according to claims 4 or 5, characterized in that the charge carriage (BW) is furnished with at least one three-axis double wheel set (RS) for the continuous passing over the door threshold (F).

7. Device for heat treatment, in particular for drying, of leather and the like, with a treatment chamber and at least one charge carriage, movable into the treatment chamber and removable from the treatment chamber, and carrying in each case a load of the material to be treated, in particualr according to one of the preceding claims, characterized in that the charge carriage (BW) is formed as a flat frame (FR) and is coordinated to support and guide rails (SCH) attached in the upper part of the treatment chamber (TR).

8. A device according to claim 7, characterized in that the frame (FR) is movably supported at one rail system (FSCH) disposed in front of the treatment chamber (TR).

9. A device according to claim 7, characterized in that the frame (FR) is constructed movable with the aid of a frame (FG), spatially movable and disposed in front of the treatment chamber (TR).

10. A device according to one of the claims 7 to 9, characterized in that the frame (FR) exhibits support rods (STM) and support clamps for the material to be treated, made of plastic permeable to microwaves.
